# EUROPÄISCHE PATENTSCHRIFT

(11) **EP 0 090 265 B1**
(45) Veröffentlichungstag und Bekanntmachung des Hinweises auf die Patenterteilung: **04.12.1985**
(21) Anmeldenummer: 83102611.7
(22) Anmeldetag: 16.03.1983
(51) Int. Cl.: G10K 11/34

(54) **Ultraschall-Applikator**
Ultrasonic transducer
Transducteur ultrasonore

(30) Priorität: 30.03.1982 DE 3211733
(43) Veröffentlichungstag der Anmeldung: 05.10.1983
(73) Patentinhaber: SIEMENS AKTIENGESELLSCHAFT, 80333 München (DE)
(72) Erfinder: Zurinski, Viktor, D-8520 Erlangen (DE); Lucic, Ivan, D-8520 Erlangen (DE)

## Beschreibung

Die Erfindung bezieht sich auf einen Ultraschall-Applikator gemäß Oberbegriff des Patentanspruchs 1.

Ein Ultraschall-Applikator dieser Art ist beispielsweise aus der US-A-3 952 387 vorbekannt. Hier umfaßt der Schallkopf eine Reihe von nebeneinander angeordneten stabförmigen Wandlerelementen. Jedes Wandlerelement besteht dabei in der üblichen Weise aus einem Grundkörper aus Piezomaterial, auf dessen Abstrahlfläche eine erste Elektrodenschicht und auf dessen Gegenfläche eine zweite Elektrodenschicht aufgebracht ist. Die Elektrodenschicht der Gegenfläche ist allerdings kürzer als die gesamte Stablänge. Dafür umgreift aber die Elektrodenschicht der Abstrahlfläche das Kopfende des jeweiligen Piezostabes bis in den freien Bereich der Gegenfläche, ohne jedoch mit der kürzeren Elektrodenschicht auf der Gegenfläche in Kontakt zu treten. Die jeweils übergreifenden Teile der Elektrodenschichten sind in der Reihenanordnung der Wandlerelemente Träger eines ersten Kammes von Kontaktflächen, die zwar zur Kontaktierung der Abstrahlflächen der einzelen Wandlerelemente dienen, die jedoch der Abstrahlrichtung entgegengesetzt gerichtet sind. Ein zweiter Kamm von Kontaktblechen, die die Gegenflächen der Wandlerelemente kontaktieren, verläuft parallel zum ersten Kamm entlang den gegenüberliegenden Reihenkanten der einzelnen Wandlerelemente. Die Kontaktbleche sind wiederum der Abstrahlrichtung entgegengerichtet.

Durch die DE-A-3 019 410 ist außerdem noch ein Ultraschall-Applikator vorbekannt, bei dem die Wandlerelemente am Schallkopf feingeteilt sind, wobei immer mehrere Wandlerelemente durch einzelne Kontaktbleche je eines Kontaktblechkammes elektrisch zu Gruppen zusammengefaßt sind. Die Wandlerelemente bestehen wieder aus Piezostäben, deren Abstrahl- und Gegenflächen jetzt jedoch durchgehend mit je einer Elektrodenschicht versehen sind. Den Abstrahlflächen der Wandlerelemente sind insgesamt zwei Kontaktblechkämme zugeordnet, von denen der eine auf der Seite der Gegenflächen entlang der linken Kante der Wandlerelementanordnung und der andere auf den Gegenflächen entlang der rechten Kante der Wandlerelementanordnung angebracht ist. Die Kontaktbleche beider Kontaktblechkämme sind in Form von dreieckigen Kontaktfahnen aus Folienmaterial gebildet. Jede Kontaktfahne ist entgegengesetzt zur Abstrahlrichtung des Schallkopfes leicht gebogen. Entlang den Mitten der Abstrahlflächen der Wandlerelemente verläuft ein gemeinsamer stabförmiger Rückleiter. Das Grundprinzip der Feinteilung von Wandlerelementen ist an sich in der US-A-4 305 014 näher beschrieben.

Die vorstehend abgehandelten Ultraschall-Applikatoren des Stande der Technik sind speziell für solche Schallköpfe ausgelegt, die nur eine einzige Reihe von Wandlerelementen umfassen. Eine Zusammenfassung mehrerer solcher Einzelreihen-Schallköpfe zu einem Mehrreihen-Schallkopf ist wegen der speziellen Art der Kamm-Kontaktierung einer einzigen Wandlerelementreihe kaum möglich. Die bekannten Kamm-Kontaktierungen würden sich gegenseitig stören.

Aufgabe vorliegender Erfindung ist es, einen Ultraschall-Applikator der eingangs genannten Art dahingehend auszubilden, daß sich ein Einzelreihen-Schallkopf bequem zu einem Mehrreihen-Schallkopf erweitern läßt.

Die Aufgabe wird erfindungsgemäß durch die kennzeichnenden Merkmale des Anspruchs 1 gelöst.

Durch die Erfindung ist ein Einreihen-Schallkopf geschaffen, der hinsichtlich der Kamm-Kontaktierung jetzt so gestaltet ist, daß er sich problemlos zu einem Mehrreihen-Schallkopf erweitern läßt. Wegen des mittig auf den Gegenflächen der einzelnen Wandlerelemente verlaufenden Kontaktblech-Kammes ergeben sich außerdem optimale Symmetriebedingungen. Die Last an den einzelnen Wandlerelementen wirkt sich nicht unsymmetrisch aus und es ergeben sich sowohl für den Sende- als auch für den Empfangsfall optimale Schwingungsformen.

Weitere Vorteile und Einzelheiten der Erfindung ergeben sich aus der nachfolgenden Beschreibung von mehreren Ausführungsbeispielen anhand der Zeichnung und in Verbindung mit den Unteransprüchen. Es zeigt
Fig. 1 einen Ultraschall-Applikator gemäß der Erfindung mit einer ersten Ausführungsform eines Einreihen-Schallkopfes,
Fig. einen Ultraschall-Applikator mit einem Mehrreihen-Schallkopf, der z. B. aus Einreihen-Schallköpfen gemäß Fig. 1 zusammengesetzt sein kann,
Fig. einen Ultraschall-Applikator mit einer zweiten Ausführungsform für einen Einreihen-Schallkopf, der ebenfalls zu einem Mehrreihen-Schallkopf, z. B. nach Art der Fig. 2, zusammengesetzt werden kann,
Fig. einen Ultraschall-Applikator, der aus Mehrecksegmenten zu einem Vieleck zusammengesetzt ist, wobei jedes Mehrecksegment eine eigene Reihe hintereinander angeordneter Wandlerelemente umfaßt,
Fig. 5 die Kontaktierung der Gegenflächen der Wandlerelemente bei einem Ultraschall-Applikator gemäß Fig. 4,
Fig. 6 die Kontaktierung der Abstrahlflächen der Wandlerelemente bei einem Ultraschall-Applikator gemäß Fig. 4,
Fig. 7 eine vergrößerte Darstellung eines äußeren Mehrecksegments, teilweise im Schnitt,
Fig. 8 eine erste mögliche Art der Kontaktierung eines Kontaktblechkammes,
Fig. 9 eine zweite mögliche Art der Kontaktierung eines Kontaktblechkammes,
Fig. 10 eine Modifikation des Kontaktblech- kammes,
Fig. 11 eine Modifikation der Art, in der ein Trägerkörper auf der Keramik aufgebracht ist.

In der Fig. 1 ist der Einreihen-Schallkopf speziell als Einzeilen-Array ausgebildet. Das Einzeilen-Array besteht dabei aus einer Mehrzahl von Wandlerelementen 1, z. B. 80Stück, die in Reihe hintereinander angeordnet sind. Jedes Wandlerelement besteht aus einem stabförmigen Körper 2 aus Piezomaterial, insbesondere Piezokeramik, das auf der Abstrahlfläche 3 und der Gegenfläche 4 durch z. B. Aufdampfen oder Einbrennen von z. B. Ag metallisiert ist. Die aufgedampften Metallschichten sind mit 5 bezeichnet. Auf den Gegenflächen 4 der einzelnen Wandlerelemente 1 ist etwa entlang deren Mitten verlaufend ein Kamm 6 aus Kontaktfahnen 7 angeordnet, die z. B. aus Ag, Cu oder Cu-Legierungen bestehen. Die Kontaktfahnen 7 des Kammes 6, die durch Schlitze 8 in Höhe der Abstandsschlitze 9 der Wandlerelemente 1 voneinander getrennt sind, bilden die Heißanschlüsse für die Wandlerelemente. Die Erdanschlüsse werden durch zwei entgegengesetzt zur Abstrahlrichtung der Wandlerelemente nach oben gebogenen Metallfolien 10 und 11, z. B. aus demselben Material wie die Kontaktfahnen des Kammes, gebildet. Die Folien 10 und 11 sind entlang der linken und rechten unteren Kante der Reihe der Wandlerelemente 1 an den Abstrahlflächen 3 der Wandlerelemente angelötet. Sie sind in Höhe der Wandlerelementspalten 9 ebenfalls geschlitzt. Die Schlitze 12 reichen jedoch nicht bis zum äußeren Folienrand; sie sind nur teilweise in die Folie eingeschnitten.

Als Träger für die Wandlerelemente 1 und den Kamm 6 aus Kontaktfolien 7 dient ein Trägerkörper 13. Der Kamm 6 aus Kontaktfahnen 7 ist im Trägerkörper 13 eingebettet. Der Trägerkörper 13 besteht aus einem Material, das Ultraschallwellen gut dämpft. Zum Beispiel kann der Trägerkörper aus Epoxydharz mit eingebrachtem oxidiertem Wolframpuder gefertigt sein. Applikationsseitig ist das Einzeilen-Array der Fig. 1 mit einem Anpassungskörper 14 abgeschlossen. Dieser Anpassungskörper besteht z. B. aus Epoxdharz.

Das Einzeilen-Array der Fig. 1 wird vorzugsweise wie folgt hergestellt: Eine durchgehende Platte aus piezokeramischem Material, die ober-und unterseitig metallisch beschichtet ist und die die Außenabmessungen des herzustellenden Einzeilen-Arrays hat, wird auf jener Fläche, die später die Gegenflächen der einzelnen Wandlerelemente bilden soll, mit dem Kamm 6 aus Kontaktfolien 7 bestückt. Der Kamm 6 besteht dabei zuerst aus einem durchgehenden Streifen Folienmaterial, das jedoch bereits Fensteraussparungen 15 besitzt, während die Schlitze 8 noch nicht eingebracht sind. Die Aussparungen 15 können in den Folienstreifen so eingebracht sein, daß sich bereits von vornherein die in der Fig. 1 dargestellte Kammstruktur ergibt. Ebensogut kann jedoch der Folienstreifen zuerst mit in sich geschlossenen Fenstern versehen sein. Die in der Fig. 1 dargestellte Kammstruktur mit den oben offenen Aussparungen 15 erhält man dadurch, daß nach kompletter Montage des Einzeilen-Arrays der obere Rand des Streifens so weit abgeschnitten wird, daß sich oben offene Fensteraussparungen 15 ergeben. Zusätzlich zum Folienkamm 6 wird die noch ungeschlitzte durchgehende Keramikplatte entlang den Kanten der späteren Abstrahlflächen der Wandlerelemente mit den nach oben gebogenen Kontaktfolien 10 und 11 versehen. Die Kontaktfolien 10 und 11 sind zu diesem Zeitpunkt ebenfalls noch ungeschlitzt. Nach Montage des Folienkammes 6 und der Kontaktfolien 10 und 11 erfolgt die Auftragung des Trägerkörpers 13 z. B. durch Aufgießen des Trägermaterials. Anschließend an diesen Fertigungsschritt folgt die Wandlerelementaufteilung durch Sägen. Hierzu wird die Piezoplatte mit dem aufgebrachten Trägerkörper 13 von der Abstrahlfläche 3 her in solchen Abständen gesägt, daß sich die Teilungsschlitze 9 zwischen den einzelnen Wandlerelementen ergeben. Um gleichzeitig auch noch am Kamm 6 getrennte Kontaktfolien 7 erhalten zu können, wird an den Schnittstellen tiefer gesägt als die Keramikplatte mit aufgebrachter Metallisierung dick ist. Insgesamt soll die Sägetiefe so sein, daß sich Folienschlitze 8 ergeben, die die einzelnen Kontaktfahnen 7 des Kammes 6 elektrisch eindeutig voneinander trennen. Die Schlitze in den Kontaktfolien 10 und 11 resultieren aus demselben Sägevorgang.

Die Fig. 2 zeigt ein Dreizeilen-Array, das also z. B. aus drei Einzeilen-Arrays entsprechend Fig. 1 zusammengesetzt ist. Die drei Einzeilen-Arrays sind mit 20, 21 und 22 bezeichnet. Jedes der drei Arrays 20, 21 und 22 trägt entlang den Mitten der Gegenfläche der Wandlerelemente 1 je einen Folienkamm 23, 24, 25. Die Abstandsspalten zwischen den beiden äußeren Arrays 20 und 22 zum inneren Array 21 sind auf der Seite der Abstrahlflächen der Wandlerelemente 1 mit elektrischen Kontaktstreifen 26 und 27 überbrückt. Dabei können jeweils immer zwei gegenüberliegenden Wandlerelementen von zwei benachbarten Arrays je ein einzelner Streifen 26 bzw. 27 zugeordnet sein. Vorzugsweise sind die Kontaktstreifen 26 und 27 jedoch durchgehende Streifen, die sich ungeteilt entlang den Spalten zwischen zwei benachbarten Arrays erstrecken. Die Kontaktstreifen können z. B. wieder aus Ag, Cu oder einer Cu-Legierung bestehen. Als äußere Erdanschlüsse dienen wieder Kontaktfolien 28 und 29. Die Trägerkörper der einzelnen Arrays sind mit 30, 31 und 32 bezeichnet. Die Anpassungsschicht 33 ist allen drei Arrays gemeinsam, wenn alle drei Arrays dieselbe Ultraschallfrequenz haben sollen. Ebensogut können aber auch mehrere Arrays mit unterschiedlichen Frequenzen miteinander kombiniert werden, wobei dann jedem dieser Arrays eine eigene Anpassungsschicht zugeordnet werden muß.

Die Fig. 3 zeigt ein feingeteiltes Einzeilen-Array 40. Das feingeteilte Array ist im Prinzip wie das Array der Fig. 1 aufgebaut. Es umfaßt also wieder in Reihe hintereinander angeordnete Wandlerelemente 41, die entlang den Mitten ihrer Gegenflächen 42 mit einem Folienkamm 43 versehen sind. Die Außenkanten der Abstrahlflächen 44 der Wandlerelemente sind wieder mit je einem Folienstreifen 45 und 46 kontaktiert. Der Trägerkörper ist mit 47 und die Anpassungsschicht mit 48 bezeichnet. Der wichtige Unterschied zum Array der Fig. 1 ergibt sich jedoch in der Feinteilung der Wandlerelemente 41. Im Vergleich mit dem Array der Fig. 1 beträgt z. B. die Breite a der feingeteilten Wandlerelemente des Arrays der Fig. lediglich ¹/₅ der Breite eines Wandlerelementes beim Array der Fig. 1. Um jedoch die ursprüngliche Aktivitätsfläche wieder herstellen zu können, sind mehrere der feingeteilten Wandlerelemente, d. h. im vorliegenden Fall also beispielsweise fünf, elektrisch zu einer Gruppe zusammengefaßt. Die Gruppenzusamenfassung geschieht mit Hilfe des Folienkammes 43, der vorzugsweise in der in der Fig. 3 dargestellten Weise aus Kontaktfahnen 49 mit dazwischenliegenden Aussparungen 50 besteht. Die Einschnittiefe h der Aussparungen 50 ist geringer als die Gesamthöhe H des Kontaktkammes 43. Es verbleibt also an der den Gegenflächen der Wandlerelemente zugewandten Folienkante ein Streifenteil 51 mit der Höhe B. In dieses Streifenteil 51 ragen von unten Sägeschlitze 52 und 53. Die Sägeschlitze 52 stammen von der Feinzersägung der Wandlerelemente. Sie reichen nur teilweise von unten in das Streifenteil 51. Die Sägeschlitze 53 haben demgegenüber größere Tiefe. Sie ragen über das Streifenteil 51 bis in den freien Bereich der Aussparungen 50 des Kammes 43. Die längeren Schlitze 53 teilen den Kamm 43 wieder in einzelne, elektrisch voneinander getrennte Kontaktfahnen 49. Die Rasterbreite der Kontaktfahnen 49 entlang dem Kamm 43 beträgt R=A. Sie entspricht damit jeweils immer der Gruppenbreite A einer Gruppe von feingeteilten Wandlerelementen, die elektrisch zusammenkontaktiert werden soll. Die Aussparungen 50 können wie die Aussparungen des Kammes des Arrays der Fig. 1 reine Rechteckform aufweisen. Es empfiehlt sich jedoch, wie in der Fig. 3 dargestellt, die Aussparungen 50 an ihrem offenen oberen Ende weniger breit auszubilden als im Bereich der größten Einschnittiefe. Die in der Tiefe breitere Aussparung gestattet große Toleranzbreiten beim Sägen der Keramik. Der Sägevorgang wird dadurch erheblich vereinfacht und die Ausschußzahl sinkt.

Die Fig. 4 zeigt einen Ultraschall-Applikator, dessen Schallkopf aus insgesamt neun Mehrecksegmenten 61 bis 69 zu einem Achteck zusammengesetzt ist. Die Mehrecksegmente 61 bis 68 sind dabei Vierecke mit der dargestellten Trapezform. Das zentrale Mehrecksegment 69 ist ein Achtecksegment. Jedes der Segmente umfaßt wieder eine Vielzahl von feingeteilten Wandlerelementen 70, die wieder durch Kämme 71 bis 79 aus Kontaktfolien 80 zu Gruppen 81 zusammenkontaktiert sind. Die Bauteile 82 sind wieder Trägerkörper aus z. B. Epoxydharz mit eingebrachtem oxidiertem Wolframpuder. Die Bauelemente 83 sind Anpassungsschichten für den Schallkopf.

Die feingeteilten Wandlerelemente 70 werden wieder aus kompletten Keramikplatten gesägt, die die Trapezform der Außenstücke 61 bis 68 bzw. die Achteckform des Zentralstückes 69 haben. Der Sägeplan ist in der Fig. 5 dargestellt. Die Fig. 5 zeigt eine teilweise bis zu den Wandlerelementen geschnittene Draufsicht auf den Schallkopf der Fig. 4. Demgemäß zeigt das zentrale Achteck die dargestellte Feinteilung der Sägespalten 84. Das zentrale Achteck 69 wird also als Ganzes gesägt. Die äußeren trapezförmigen Vierecke 61 bis 68 sind hingegen parallel zur Trapezunter- und Trapezoberseite feingeteilt. Die Sägespalten dieser Feinteilung sind mit 85 angedeutet. Sie laufen für sämtliche Trapezteile konzentrisch um das zentrale Achteck 69. Die Aufteilung in Gruppen 81 erfolgt bei diesen Trapezstücken in Gruppensägeschritten 86 nach einem Fresnel-Muster. Die Gruppenbreite nimmt also mit zunehmender Entfernung vom zentralen Achteck 69 ab. Die Abnahme erfolgt in dem Sinne, daß alle Gruppen 81 phasenhomogen sind. Damit ergibt sich eine gleichmäßige Ultraschallabstrahlung über die gesamte Applikationsfläche des Schallkopfes.

Die Fig. 5 zeigt auch den Plan für die Gruppenkontaktierung der Wandlerelemente 70 entlang den Mitten der Gegenflächen der jeweiligen Wandlerelemente. Demgemäß sind also die Trapezstücke 61 bis 68 jeweils durch die Kontaktkämme 72 bis 78 kontaktiert. Das zentrale Achteck 69 ist mit einem durchgehenden Kontaktfolienstreifen 79 kontaktiert. Dieser durchgehende Kontaktstreifen 79 liegt in einer Linie mit den Kontaktkämmen 74 und 78 der Trapezstü- 64 und 68. Dies ergibt sich deshalb, weil die h-tung der Feinteilung des zentralen Achtec . mit den Richtungen der Feinteilung der Trapezstükke 64 und 68 übereinstimmt.

Die Kontaktkämme 71 bis 79 sind wieder die Heißkontakte für die Wandlerelemente. Die Erdkontakte werden in einfacher Weise durch Metallstreifen 87 bis 93 gebildet. Diese Metallstreifen, die von demselben Material sein können wie die Folienstreifen der Kontaktkämme 71 bis 79, verlaufen auf den Abstrahlflächen der Wandlerelemente in derselben Richtung wie die Kontaktkämme auf den Gegenflächen. Dies ist in der Fig. 6 verdeutlicht, die eine applikationsseitige Ansicht des Ultraschallkopfes der Fig. 4 teilweise im Schnitt zeigt. Der Folienstreifen 90 ist durchgehend. Er kann selbstverständlich auch getrennt sein, muß jedoch dann an den Stoßstellen zwischen zentralem Achteck 69 und den benachbarten Trapezecken 64 und 68 eine Kontaktbrücke haben.

Die Fig. 7 zeigt in perspektivischer Ansicht und in vergrößertem Maßstab ein aus dem Verband des Schallkopfes der Fig. 4 gelöstes Trapezviereck. Im vorliegenden Fall handelt es sich z. B. um das Trapezviereck 61 mit dem Kamm 71 aus Kontaktfolien 80. Alle anderen Trapezvierecke sind auf dieselbe Art und Weise aufgebaut.

In der Fig. 8 ist nochmals in Vergrößerung angedeutet, wie der Folienkamm mittels Lötkante 94 auf dem Keramikkörper angelötet oder auch angeschweißt werden kann. Ebensogut ist aber auch ein Anlöten oder Anschweißen ohne Kante möglich, wie dies in der Fig. 9 durch Löt- oder Schweißnähte 95 angedeutet ist. Bei Anlöten oder Anschweißen des Folienkammes mittels Lötkante 94 können beim Lötkamm die Aussparungen zwischen den Folienfahnen bis an die Lötkante eingeschnitten sein. Diese Möglichkeit ist in der Fig. 10 mit einem Folienkamm 96, dessen Aussparungen 97 bis zur Lötkante 94 reichen, angedeutet.

Die Fig. 11 zeigt schließlich eine Modifikation dahingehend, daß ein Dämpfungskörper 98 auf der Reihe der Wandlerelemente auch so aufgebracht werden kann, daß er deren Ränder mitumfaßt. Bei dieser Anordnung wird die unerwünschte randseitige Abstrahlung von Ultraschallenergie verhindert.

## Patentansprüche

1. Ultraschall-Applikator mit einem Ultraschallkopf, der eine Mehrzahl von Wandlerelementen umfaßt, die an einem Trägerteil in vorgebbarer Konfiguration wenigstens in einer Reihe hintereinander oder nebeneinander angeordnet sind, wobei zur Kontaktierung von Abstrahl-und Gegenfläche jedes Wandlerelement für jede dieser Flächen wenigstens ein Kontaktblech trägt und wobei wenigstens die Kontaktbleche zur Kontaktierung der Gegenflächen entlang der jeweiligen Wandlerelementanordnung in Form eines Kammes, unter vorgebbarem Winkel von den Gegenflächen wegweisend, hintereinander angeordnet sind, dadurch gekennzeichnet, daß der Kamm (6; 23 bis 25; 43; 71 bis 79; 96) aus Kontaktblechen (7; 49; 80) auf den Gegenflächen (4; 42) der einzelnen Wandlerelemente (1; 41; 70) etwa entlang deren Mitten verlaufend angeordnet ist, während an den Abstrahlflächen (3; 44) Kontaktbleche (10, 11; 28, 29; 45, 46; 87 bis 93) ebenfalls in Form eines Kammes oder in Form eines gemeinsamen durchgehenden Leitbleches oder in einer Mischform aus beiden angeordnet und ausgerichtet sind in der Weise, daß sie parallel zu den Abstrahlflächen der Wandlerelemente oder entgegen der Abstrahlrichtung unter vorgebbarem Winkel nach oben gebogen verlaufen.

2. Ultraschall-Applikator nach Anspruch 1, dadurch gekennzeichnet, daß in der Ausbildung des Ultraschallkopfes als Mehrreihen-Schallkopf (Fig. 2 oder Fig. 4) mit einer Mehrzahl von Wandlerelementreihen jede einzelne Wandlerelementreihe auf den Gegenflächen der einzelnen Wandlerelemente mit einem Kamm (23 bis 25; 71 bis 79) aus Kontaktblechen versehen ist.

3. Ultraschall-Applikator nach Anspruch 2, dadurch gekennzeichnet, daß der Mehrreihen-Schallkopf aus einer Mehrzahl von Einreihen-Schallköpfen (20 bis 22; 61 bis 69) zusammengesetzt ist, die gleiche oder verschiedene Betriebsfrequenzen haben und von denen jeder entlang seiner Wandlerelementreihe auf den Gegenflächen der einzelnen Wandlerelemente den Kamm (23 bis 25; 71 bis 79) aus Kontaktblechen trägt, und bei denen die Abstrahlflächen der Wandlerelemente von Wandlerelementreihen benachbarter Einreihen-Schallköpfe an den Stoßstellen mit einer elektrischen Kontaktbrücke (26, 27) versehen sind oder jeder Einreihen-Schallkopf mit einem eigenen durchgehenden Kontaktmittel (87 bis 93) für die Abstrahlflächen seiner Wandlerelemente versehen ist.

4. Ultraschall-Applikator nach Anspruch 1, 2 oder 3, dadurch gekennzeichnet, daß der Einreihen-Schallkopf ein lineares Einzeilen-Array und der Mehrreihen-Schallkopf ein lineares Mehrreihen-Array ist.

5. Ultraschall-Applikator nach Anspruch 4, dadurch gekennzeichnet, daß bei einem Mehrzellen-Array (Fig. 2), bei dem mehrere Wandlerelementreihen parallel zueinander angeordnet sind, sämtliche Kämme (23 bis 25) aus Kontaktblechen auf den Gegenflächen in entsprechender Parallelformation entlang etwa den Mitten der zugehörigen Wandlerelemente verlaufen.

6. Ultraschall-Applikator nach Anspruch 4, dadurch gekennzeichnet, daß ein Einzeilen-Array (Fig. 1 und 3) mit nur einer einzigen Wandlerelementreihe oder ein Mehrzeilen-Array mit mehreren Wandlerelementreihen oder ein solches Mehrzeilen-Array (Fig. 2), das aus mehreren Einzel-Arrays mit z. B. nur je einer einzelnen Wandlerelementreihe aufgebaut ist, entlang jeder der beiden äußeren Längskanten an den Abstrahlflächen der Wandlerelemente Kontaktbleche (10, 11; 45, 46; 28, 29) gemäß kennzeichnendem Teil des Anspruchs 1 trägt.

7. Ultraschall-Applikator nach einem der Ansprüche 1 bis 3, dadurch gekennzeichnet, daß bei Schallköpfen (Fig. 4), bei denen die Wandlerelemente (70) am Trägerteil (82) innerhalb von Mehrecksegmenten (61 bis 69) hintereinander angeordnet sind und mehrere dieser Mehrecksegmente in Zusammensetzung einen vieleckigen Schallkopf bilden, jedem Mehrecksegment (61 bis 69) ein eigener Kamm (71 bis 79) aus Kontaktblechen (80) zugeordnet ist, der auf den Gegenflächen der einzelnen Wandlerelemente des Mehrecksegmentes etwa entlang deren Mitten verlaufend angeordnet ist.

8. Ultraschall-Applikator nach Anspruch 7, dadurch gekennzeichnet, daß der vieleckige Schallkopf aus der Kombination eines zentralen Mehrecks (69), z. B. eines Achtecks, mit einer Mehrzahl von randbündigen Trapezvierecken (61 bis 68) gebildet ist.

9. Ultraschall-Applikator nach Anspruch 8, dadurch gekennzeichnet, daß im zentralen Mehreck (69) die Wandlerelemente parallel zu einer Mehreckkante und in den Trapezvierecken (1 bis 68) parallel zu den Ober- und Unterkanten des jeweiligen Trapezes geteilt, vorzugsweise feingeteilt, sind.

10. Ultraschall-Applikator nach Anspruch 9, dadurch gekennzeichnet, daß auf den Trapezvierecken (61 bis 68) die Kontaktkämme (71 bis 78) quer zu den Wandlerelementen entlang deren Mitten in der Trapez-Symmetrielinie senkrecht zu den Ober- und Unterkanten des Trapezes verlaufen.

11. Ultraschall-Applikator nach Anspruch 9, dadurch gekennzeichnet, daß ein Kontaktkamm (79) als durchgehender Kontaktstreifen auf dem zentralen Mehreck (69) quer zu den Wandlerelementen auf deren Gegenflächen entlang den Wandlerelementmitten verläuft.

12. Ultraschall-Applikator nach einem der Ansprüche 8 bis 11, dadurch gekennzeichnet, daß auf den Abstrahlflächen der Wandlerelemente des zentralen Mehrecks (69) bzw. der randbündigen Trapezvierecke (61 bis 68) jeweils ein durchgehender Kontaktstreifen (87 bis 93) zur Kontaktierung der Abstrahlflächen vorgesehen ist.

13. Ultraschall-Applikator nach einem der Ansprüche 8 bis 12, dadurch gekennzeichnet, daß der Kamm (6; 23 bis 25; 43; 71 bis 79) aus Kontaktblechen für die Gegenflächen der Wandlerelemente im wesentlichen senkrecht zu den Gegenflächen gerichtet ist.

14. Ultraschall-Applikator nach einem der Ansprüche 8 bis 13, dadurch gekennzeichnet, daß ein Trägerkörper (98) für die Wandlerelemente über die Stirnränder der Wandlerelemente reicht (Fig. 11).

15. Ultraschall-Applikator nach einem der Ansprüche 8 bis 14, dadurch gekennzeichnet, daß der Kamm auf den Gegenflächen der Wandlerelemente abgekantet (Fig. 8) oder direkt stirnseitig aufgelötet (Fig. 9) ist.

16. Ultraschall-Applikator nach Anspruch 15, dadurch gekennzeichnet, daß bei abgekantetem Kamm (96) die Aussparungen (97) zwischen den Kontaktblechen bis zur Kammkante (94) reichen.

## Claims

1. An ultrasonic applicator having an ultrasonic head which comprises a plurality of transducer elements arranged one after another or beside one another in at least one row in a predetermined configuration on a carrier component, where for the contact of the reflecting and counter-surface each transducer element carries at least one contact plate for each of these surfaces and where for the contact of the counter-surfaces along the respective transducer element arrangement at least the contact plates are consecutively arranged in the form of a comb so as to point away from the counter-surfaces at a predetermined angle, characterised in that the comb (6; 23 to 25; 43; 71 to 79; 96) consisting of contact plates (7; 49; 80) is arranged on the counter-surfaces (4; 42) of the individual transducer elements (1; 41; 70) so as to extend approximately along the centres thereof, whereas on the reflecting surfaces (3; 44) contact plates (10, 11; 28, 29; 45, 46; 87 to 93) are arranged and aligned in the form of a comb, or in the form of a common continuous baffle plate, or in a mixed form of the two, in such a manner that they extend parallel to the reflecting surfaces of the transducer elements or upwardly bent against the reflecting direction at a predetermined angle.

2. An ultrasonic applicator as claimed in Claim 1, characterised in that the ultrasonic head is formed as a multi-row acoustic head (Fig. 2 or Fig. 4) with a plurality of rows of transducer elements, with each individual row of transducer elements on the counter-surfaces of the individual transducer elements provided wit a comb (23 to 25; 71 to 79) of contact plates.

3. An ultrasonic applicator as claimed in Claim 2, characterised in that the multi-row acoustic head is composed of a plurality of single-row acoustic heads (20 to 22; 61 to 69) which have similar or different operating frequencies and each of which carries the comb (23 to 25; 71 to 79) of contact plates on the counter-surfaces of the individual transducer elements a g its row of transducer elements, and wherein ₃ reflecting surfaces of the transducer elements of transducer element rows of adjacent single-row acoustic heads are provided with an electric contact bridge (26, 27) at the contact points or each single-row acoustic head is provided with a separate continuous contact means (87 to 93) for the reflecting surfaces of its transducer elements.

4. An ultrasonic applicator as claimed in Claim 1, 2 or 3, characterised in that the single-row acoustic head is a linear single-line array and the multi-row acoustic head is a linear multi-row array.

5. An ultrasonic applicator as claimed in Claim 4, characterised in that in a multi-line array (Fig. 2), wherein a plurality of rows of transducer elements are arranged parallel to one another, all combs (23 to 25) of contact plates approximately extend along the centres of the assigned transducer elements in a corresponding parallel formation on the counter-surfaces.

6. An ultrasonic applicator as claimed in Claim 4, characterised in that a single-line array (Fig. 1 and 3) which has only one single row of transducer elements, or a multi-line array which has a plurality of rows of transducer elements, or a multi-line array (Fig. 2) which consists of a plurality of individual arrays with for example only one individual row of transducer elements, supports contact plates (10, 11; 45, 46; 28, 29) on the reflecting sufaces of the transducer elements along each of the two outer longitudinal edges in accordance with the characterising clause of Claim 1.

7. An ultrasonic applicator as claimed in one of Claims 1 to 3, characterised in that in acoustic heads (Fig. 4) wherein the transducer elements (70) are consecutively arranged within polygonal segments (61 to 69) on the carrier component (82) and a plurality of these polygonal segments form a polygonal acoustic head when assembled, each polygonal segment (61 to 69) is assigned a separate comb (71 to 79) which consists of contact plates (8) and is arranged on the counter-surfaces of the individual transducer elements of the polygonal segment so as to extend approximately along the centres thereof.

8. An ultrasonic applicator as claimed in Claim 7, characterised in that the polygonal acoustic head is formed from the combination of a central polygon (69), e.g. of an octagon, with a plurality of trapezoidal squares (61 to 68) with flush edges.

9. An ultrasonic applicator as claimed in Claim 8, characterised in that in the central polygon (69) the transducer elements are divided, preferably finely divided, parallel to an edge of the polygon and parallel to the upper und lower edges of the respective trapezoid in the trapezoidal squares (1 to 68).

10. An ultrasonic applicator as claimed in Claim 9, characterised in that on the trapezoidal squares (61 to 68) the contact combs (71 to 78) extend transversely to the transducer elements along the centres thereof in the line of symmetry of the trapezoid at right angles to the upper and lower edges of the trapezoid.

11. An ultrasonic applicator as claimed in Claim 9, characterised in that a contact comb (79) extends as a continuous contact strip on the central polygon (69) transversely to the transducer elements on the counter-surfaces thereof along the centres of the transducer elements.

12. An ultrasonic applicator as claimed in one of Claims 8 to 11, characterised in that on the reflecting surfaces of the transducer elements of the central polygon (69) and of the trapezoidal squares (61 to 68) with flush edges, there is respectively arranged a continuous contact strip (87 to 93) for contacting the reflecting surfaces.

13. An ultrasonic applicator as claimed in one of Claims 1 to 12, characterised in that the comb (6; 23 to 25; 43; 71 to 79) consisting of contact plates, for the counter-surfaces of the transducer elements, is directed essentially at right angles to the counter-surfaces.

14. An ultrasonic applicator as claimed in one of Claims 1 to 13, characterised in that a carrier body (98) for the transducer elements extends over the front edges of the transducer elements (Fig. 11).

15. An ultrasonic applicator as claimed in one of Claims 1 to 14, characterised in that on the counter-surfaces of the transducer elements the comb is rounded off (Fig. 8), or directly soldered on at end face (Fig. 9).

16. An ultrasonic applicator as claimed in Claim 15, characterised in that when the comb (96) is rounded off the recesses (97) between the contact plates extend to the comb edge (94).

## Revendications

1. Applicateur à ultrasons selon comportant une tête génératrice d'ultrasons, qui comporte une multiplicité d'éléments transducteurs qui sont disosés, sur un élément de support, avec une configuration pouvant être prédéterminée, les uns derrière les autres ou les uns à côté des autres au moins suivant une rangée, et dans lequel pour l'établissement du contact de la surface émettrice et de la surface opposée, sur chaque élément transducteur porte au moins une tôle de contact pour chacune de ces surfaces, et dans lequel au moins les tôles de contact servant à réaliser le contact avec les surfaces opposées, sont disposées les unes derrière les autres le long de l'ensemble respectif des éléments transducteurs sous la forme d'un peigne, en s'écartant des surfaces opposées suivant un angle pouvant être prédéterminé, caractérisé par le fait que le peigne (6; 23 à 25; 43; 71 à 79; 96), formé par des tôles de contact (7; 49; 80), est disposé sur les surfaces opposées (4; 42) des différents éléments transducteurs (1; 41; 70) de manière à passer approximativement par les centres de ces éléments transducteurs, tandis que sur les surfaces émettrices (3; 44) des tôles de contact (10; 11; 28, 29; 47; 46; 87 à 93) sont disposées et alignées également sous la forme d'un peigne ou sous la forme d'une chicane continue commune ou sous une forme mixte formée d'un tel peigne et d'une telle chicane, de telle sorte qu'elles s'étendent parallèlement aux surfaces émettrices des éléments transducteurs ou en étant repliées vers le haut sur un angle pouvant être prédéterminé, à l'encontre de la direction d'émission.

2. Applicateur à ultrasons selon la revendication 1, caractérisé en ce que, dans le cas de la réalisation de la tête génératrice d'ultrasons sous la forme d'une tête génératrice d'ultrasons à plusieurs rangées (figure 2 ou figure 4) comportant une multiplicité de rangées d'éléments transducteurs, chaque rangée individuelle d'éléments transducteurs est munie d'un peigne (23 à 25; 71 à 79) formé de tôles de contact, sur les surfaces opposées des différents éléments transducteurs.

3. Applicateur à ultrasons selon la revendication 2, caractérisé en ce que la tête génératrice d'ultrasons à plusieurs rangées d'éléments transducteurs est constituée par la réunion d'une pluralité de têtes génératrices d'ultrasons à une seule rangée d'éléments transducteurs (20 à 22; 61 à 69), qui possèdent des fréquences de fonctionnement identiques ou différentes et dont chacune porte, le long de sa rangée d'éléments transducteurs, sur les surfaces opposées des différents éléments transducteurs, le peigne (23 à 25; 71 à 79) formé de tôles de contact, et dans lesquelles les surfaces d'émission des éléments transducteurs de rangées d'éléments transducteurs de têtes génératrices d'ultrasons à une seule d'éléments transducteurs, voisines sont munies d'un pont de contact électrique (26, 27) au niveau des emplacements en aboutement, ou bien que chaque tête génératrice d'ultrasons à une seule rangée d'éléments transducteurs est munie d'un moyen de contact particulier continu (87 à 93) pour les surface émettrices de ces éléments transducteurs.

4. Applicateur à ultrasons suivant la revendication 1, 2 ou 3, caractérisé par le fait que la tête génératrice d'ultrasons à une seule rangée d'éléments transducteurs est un réseau linéaire à une seule rangée d'éléments transducteurs et que la tête génératrice d'ultrasons à plusieurs rangées d'éléments transducteurs est un réseau linéaire à plusieurs rangées d'éléments transducteurs.

5. Applicateur à ultrasons selon la revendication 4, caractérisé en ce que dans le cas d'un réseau à plusieurs rangées d'éléments transducteurs (figure 2), dans lequel plusieurs rangées d'éléments transducteurs sont disposées parallèlement les unes aux autres, tous les peignes (23, 25) formés de tôles de contact sont disposés, sur les surfaces opposées en passant approximativement par les centres des éléments transducteurs associés, selon une formation en parallèle correspondante.

6. Applicateur à ultrasons selon la revendication 4, caractérisé par le fait qu'un réseau à une rangée d'éléments transducteurs (figures 1 et 3) comportant uniquement une seule rangée d'éléments transducteurs ou un réseau à plusieurs rangées d'éléments transducteurs ou un tel réseau à plusieurs rangées d'éléments transducteurs (figure 2), qui est formé par plusieurs réseaux comportant par exemple chacun seulement une rangée individuelle d'éléments transducteurs, porte des tôles de contact (10, 11; 45, 46; 28, 29) le long de chacun des deux bords longitudinaux extérieurs des surfaces émettrices des éléments transducteurs, conformément à la partie caractérisante de la revendication 1.

7. Applicateur à ultrasons suivant l'une des revendications 1 à 3, caractérisé par le fait que dans le cas de têtes génératrices d'ultrasons (figure 4), dans lesquelles les éléments transducteurs (70) sont disposés les uns à la suite des autres sur l'élément de support (82) à l'intérieur de segments de polygone (61 à 69) et dans lesquels plusieurs de ces segments de polygone constituent à l'état assemblé une tête génétra- trice d'ultrasons polygonale, à chaque segment de polygone (61 à 69) est associée un peigne particulier (71 à 79) formé de tôles de contact (80) et qui est disposé sur les surfaces opposées des différents éléments transducteurs du segment de polygone, de manière à passer approximativement par les centres de ces éléments transducteurs.

8. Applicateur à ultrasons selon la revendication 7, caractérisé par le fait que la tête génératrice d'ultrasons polygonale est formée par le combinaison d'un polygone central (69), par exemple d'un octogone, comportant une multiplicité de trapèzes (61 à 68) à bords jointifs.

9. Applicateur à ultrasons selon la revendication 8, caractérisé par le fait que dans le polygone central (69), les éléments transducteurs sont répartis, de préférence selon une subdivision fine, parallèlement à un côté du polygone et que dans les trapèzes (1 à 168), les éléments transducteurs sont répartis, de préférence, selon une subdivision fine, en étant parallèles aux côtés supérieur et inférieur du trapèze respectif.

10. Applicateur à ultrasons selon la revendication 9, caractérisé par le fait que dans les trapèzes (61 à 68) les peignes de contact (71 à 78) sont disposés, transversalement par rapport aux éléments transducteurs de manière à passer le long de leurs centres sur l'axe de symétrie du trapèze, en étant perpendiculaires aux côtés supérieur et inférieur du trapèze.

11. Applicateur à ultrasons suivant la revendication 9, caractérisé par le fait qu'un peigne de contact (79) s'étend, sous la forme d'une bande de contact continue, sur le polygone central (69) transversalement par rapport aux éléments transducteurs en passant par les centres de ces derniers, sur leurs surfaces opposées.

12. Applicateur à ultrasons suivant l'une des revendications 8 à 11, caractérisé par le fait que des bandes continues respectives (87 à 93) servant à établir le contact avec les surfaces émettrices sont prévues sur les surfaces émettrices des éléments transducteurs du polygone central (69) ou des trapèzes (61 à 68) à bords jointifs.

13. Applicateur à ultrasons suivant l'une des revendications 1 à 12, caractérisé par le fait que le peigne (6; 23 à 25; 43; 71 à 79) formé de tôles de contact pour les surfaces antagonistes des éléments transducteurs est aligné essentiellement perpendiculairement aux surfaces opposées.

14. Applicateur à ultrasons suivant l'une des revendications 1 à 13, caractérisé par le fait qu'un corps de support (98) pour les éléments transducteurs s'étend au-delà des bords frontaux des éléments transducteurs(figure 11).

15. Applicateur à ultrasons suivant l'une des revendications 1 à 14, caractérisé par le fait que la peigne est coudé par rapport aux surfaces antagonistes des éléments transducteurs (figure 8) ou est soudé directement par face frontale (figure 9).

16. Applicateur à ultrasons suivant la revendication 15, caractérisé par le fait que le cas où le peigne (96) est coudé, les évidements (97) entre les tôles de contact s'étendent jusqu'au dos (94) du peigne.
